# EUROPÄISCHE PATENTSCHRIFT

(11) **EP 1 780 843 B1**
(45) Veröffentlichungstag und Bekanntmachung des Hinweises auf die Patenterteilung: **13.02.2008**
(21) Anmeldenummer: 06015854.0
(22) Anmeldetag: 29.07.2006
(51) Int. Cl.: H01R 13/66

(54) **Steckbuchse für Telekommunikations- und Datenübertragungssysteme**
Socket for telecommunication and data transmission systems
Douille de connexion électrique pour télécommunication et la transmission de données

(30) Priorität: 31.10.2005 DE 202005017035 U
(43) Veröffentlichungstag der Anmeldung: 02.05.2007
(73) Patentinhaber: Wilhelm Rutenbeck Gmbh & Co. KG, 58579 Schalksmühle (DE)
(72) Erfinder: Riccardi, Oliver, 58579 Schalksmühle (DE); Schubert, Matthias, 58509 Lüdenscheid (DE)
(74) Vertreter: Köchling, Conrad-Joachim

(56) Entgegenhaltungen:
- EP-A2- 0 982 815
- WO-A-20/05101579

## Beschreibung

Die Erfindung betrifft eine Steckbuchse für Telekommunikations- und Datenübertragungssysteme mit einem Gehäuse, das eine Stecköffnung für einen Stecker aufweist, mit einer Vielzahl von federnden Kontaktdrähten, die in die Stecköffnung ragen und die mit einer Anschlussleitung verbindbar sind.

Solche Steckbuchsen sind im Stand der Technik vielfach bekannt. Üblicherweise bestehen solche Steckbuchsen aus mehreren Einzelelementen, die teilweise miteinander verlötet oder in anderer Weise fest miteinander verbunden werden müssen.

Dokument WO-A-2005/101579 offenbart eine Steckbuchse gemäß dem Oberbegriff des Anspruchs 1.

Ausgehend von diesem Stand der Technik liegt der Erfindung die Aufgabe zugrunde, eine Steckbuchse gattungsgemäßer Art zu schaffen, die modulartig aufgebaut ist und ohne Werkzeug und insbesondere ohne Verlötung funktionsgerecht zusammengefügt werden kann.

Zur Lösung dieser Aufgabe schlägt die Erfindung vor, dass die Steckbuchse modular aus zusammensetzbaren Teilen besteht, nämlich
- einem Leiterplattenhalter aus
   Isolierstoff, an dem eine folienartige Leiterplatte befestigbar ist, die freigelegte Bereiche aufweist, welche die Kontaktfedern bilden, und welche Leiterplatte Kontaktohren, die mittelbar mit Anschlussadern eines Zuleitungskabels verbindbar sind, aufweist,
- einem Schneidgabelhalter aus Isolierstoff mit Schneidgabeln zum Kontaktieren der Anschlussadern, deren Enden am Schneidgabelhalter festgelegt sind und mit den Kontaktohren der Leiterplatte verbindbar sind,
- das Gehäuse vorzugsweise aus elektrisch leitfähigem Werkstoff, in welches der aus dem Leiterplattenhalter samt Leiterplatte und dem Schneidgabelhalter zusammengesetzte Bestandteil durch eine hintere Öffnung einsetzbar ist, so dass an die vorderen Stecköffnung des Gehäuses die Kontaktfedern zugänglich sind,
- einem Adernverteiler aus Isolierstoff, in den ein Anschlusskabel einsteckbar ist, dessen Adern positioniert auf Lagerböckchen des Adernverteilers aufliegen, wobei der Adernverteiler samt Kabel und positionierten Adern in die hintere Öffnung des Gehäuses einschiebbar und lagerichtig über dem Schneidgabelhalter positionierbar ist, einem Hilfswerkzeug vorzugsweise aus elektrisch leitfähigem Werkstoff, welches einen Teil der hinteren Öffnung des Gehäuses verschließt und in Montagesolllage den Adernverteiler mit den aufgelegten Adern in die Schneidgabeln des Schneidgabelhalters eindrückt und in dieser Lage hält,
- einen Deckelteil vorzugsweise aus elektrisch leitendem Werkstoff, welches den verbleibenden Freiraum der hinteren Öffnung abdeckt, wobei das Hilfswerkzeug und das Deckelteil stutzenartige Halbteile aufweisen, die einander in Montagesolllage zu einem das Anschlusskabel umgebenden Stutzen ergänzend ausgebildet sind,
- einem Haltemittel, mittels dessen die stutzenartigen Halbteile in Solllage gehalten sind.

Je nach Anwendung der Steckbuchse kann das Gehäuse, das Hilfswerkzeug und das Deckelteil bei einer ungeschirmten Ausführung aus elektrisch nicht leitendem Werkstoff, beispielsweise Kunststoff, bestehen, oder aber die Teile bestehen bei einer geschirmten Ausführungsform aus elektrisch leitendem Werkstoff, zum Beispiel Metall.

Diese Steckbuchse besteht aus mehreren modular zusammensetzbaren Einzelteilen, die praktisch werkzeuglos und insbesondere ohne Verlötung miteinander funktionell zu verbinden sind. Der Leiterplattenhalter ist ein Kunststoffformteil, auf das eine folienartige Leiterplatte aufgelegt ist. Diese folienartige Leiterplatte weist vorzugsweise in einem Endbereich freigelegte Bereiche auf, welche entsprechende Kontaktfedern bilden.

Vorzugsweise an den den Kontaktfedern abgewandten Seitenbereichen sind Kontaktohren freigelegt, die zum mittelbaren Anschluss von Anschlussadern eines Zuleitungskabels dienen. Die Kontaktohren sind durch entsprechende Leiterbahnen der Leiterplatte mit den entsprechenden Kontaktfedern in Verbindung, so dass jeweils eine Kontaktfeder einem Kontaktohr zugeordnet ist. Beispielsweise sind acht solche Kontaktfedern und acht entsprechende Kontaktohren vorgesehen. Der Leiterplattenhalter ist ein im Wesentlichen flächiges Element, welches in seinem in Einbaulage hinteren Bereich die folienartige Leiterplatte aufnimmt und Bereiche aufweist, in die die Kontaktohren der Leiterplatte eingefügt sind. Ausgehend von diesem hinteren Bereich des Leiterplattenhalters weist dieser etwa mittig seiner Längserstreckung einen Stützbügel auf, um den die Folienleiterplatte gelegt ist, wobei an diesen Stützbügel ein Freiraum anschließt, in welchem die Kontaktfederfinger angeordnet sind. An der dem rückwärtigen Teil abgewandten Stirnkante des Leiterplattenhalters sind Befestigungspunkte für das Ende der folienartigen Leiterplatte vorgesehen. Von diesem vorderen Ende des Leiterplattenhalters ragen schräg nach oben gerichtet federelastische Haltefinger ab, die als Stütze für die Kontaktfedern dienen. Weiterer Bestandteil der Steckbuchse ist ein Schneidgabelhalter aus Kunststoff, an dem entsprechende Schneidgabeln aus elektrisch leitendem Werkstoff angeordnet sind, die zum Kontaktieren der Anschlussadern des Anschlusskabels dienen. Die Schneidgabeln sind mit ihren Fußenden am Schneidgabelhalter festgelegt und ragen unterseitig des Schneidgabelhalters vor, so dass sie mit den Kontaktohren der Leiterplatte verbindbar sind, wenn der Schneidgabelhalter auf den Leiterplattenhalter aufgesetzt und aufgedrückt wird. Diese vormontierte Einheit kann in das entsprechende Gehäuse vorzugsweise aus elektrisch leitfähigem Werkstoff, beispielsweise aus Zinkdruckguss eingesetzt werden. Dazu weist das Gehäuse eine hintere Öffnung auf, in die die Teile einfügbar sind, wobei das Gehäuse vorn eine Stecköffnung aufweist, hinter der die Kontaktfedern des vormontierten Elementes angeordnet sind, so dass ein entsprechender Stecker in die Stecköffnung gesteckt und mit den Kontaktfedern kontaktiert werden kann.

Zum Kontaktieren und Auflegen der Adern ist ein Adernverteiler aus Kunststoff vorgesehen, in den ein Anschlusskabel einsteckbar ist, dessen Isoliermantel am Ende entfernt ist, so dass die Abschirmung des Anschlusskabels freigelegt ist und die Adern des Anschlusskabels über die Abschirmung vorragen. Bei in den Adernverteiler eingestecktem Anschlusskabel liegen die Adern des Kabels positioniert auf Lagerböckchen des Adernverteilers auf. Dieses Element kann samt Kabel in die hintere Öffnung des Gehäuses zusätzlich eingeschoben und lagerichtig über dem Schneidgabelhalter positioniert werden. Um die Kontaktierung der Adern mit den Schneidgabeln des Schneidgabelhalters zu erreichen, ist ein Hilfswerkzeug vorgesehen, welches vorzugsweise aus elektrisch leitfähigem Werkstoff besteht, einen Teil der hinteren Öffnung des Gehäuses verschließt und vorzugsweise mit dem Gehäuse in elektrisch leitender Verbindung steht. In der Montagesolllage wird der Adernverteiler mit den aufgelegten Adern durch das Einschieben des Hilfswerkzeuges in die Schneidgabeln des Schneidgabelhalters eingedrückt und in dieser Lage gesichert. Zusätzlich ist ein weiteres Deckelteil vorzugsweise aus elektrisch leitendem Werkstoff, beispielsweise Zinkdruckguss vorgesehen, welches den verbleibenden Freiraum der hinteren Öffnung abdeckt. Das Hilfswerkzeug und das zusätzliche Deckelteil weisen jeweils stutzenartige Halbteile (Halbschalen) auf, die einander in Montagesolllage zu einem ein Anschlusskabel mit unterschiedlichem Durchmesser umgebenden Stutzen ergänzend geformt sind. Zur endgültigen Lagesicherung ist ein Haltemittel vorgesehen, mittels dessen die stutzenartigen Halbteile in Solllage gehalten sind.

Die Steckbuchse besteht aus wenigen, funktionell ausgebildeten Einzelelementen. Der modulare Aufbau ermöglicht eine einfache Herstellung der Einzelteile und eine schnelle sowie einfache Montage der Einzelteile zur Komplettierung der Steckbuchse und zum Anschluss der Steckbuchse an ein entsprechendes Anschlusskabel.

Eine bevorzugte Weiterbildung wird darin gesehen, dass der Leiterplattenhalter einen in Montagesolllage hinteren ebenflächigen ersten Teilbereich aufweist, auf den die folienartige Leiterplatte aufgelegt ist, wobei von dem ersten Teilbereich Haltedorne abragen, die die Leiterplatte durchgreifen, und dass an den Seitenrandkanten Lochungen im ersten Teilbereich vorgesehen sind, in die die von der Leiterplatte nach unten abgewinkelten Kontaktohren eingreifen.

Der Leiterplattenhalter ist in Draufsicht etwa rechteckig ausgebildet. In dem hinteren ebenflächigen Bereich, auf welchen die folienartige Leiterplatte aufgelegt wird, sind Haltedorne vorgesehen, die die Leiterplatte durchgreifen, so dass eine Positionierungshilfe und eine Fixierung erreicht wird. Der Leiterplattenhalter weist im Bereich der Kontaktohren kastenartige Lochungen auf, in die die von der Leiterplatte nach unten abgewinkelten Kontaktohren eingreifen, so dass sie mit Abstand voneinander angeordnet und lagerichtig gehalten sind.

Zusätzlich ist vorgesehen, dass der Leiterplattenhalter einen in Montagesolllage vorderen, nach oben vorragenden zweiten Teilbereich aufweist, auf dem die Leiterplatte aufliegt, der mit einer federnden kammartigen Struktur die separierten Kontaktfedern der Leiterplatte stützt und an dessen Stirnseite mindestens ein Haltedorn vorgesehen ist, der das Ende der Leiterplatte durchgreift und fixiert.

Auch hierbei dient der mindestens eine stirnseitige Haltedorn als Positionierungshilfe und als Lagesicherung für die Leiterplatte. Die federnde kammartige Struktur dient zur Stützung der voneinander separierten Kontaktfedern, die aus der Leiterplatte freigelegt sind.

Dabei ist bevorzugt vorgesehen, dass am zweiten Teilbereich zwischen der kammartigen Struktur und einem Bodenbereich des Leiterplattenhalters eine Stützfeder mit einer entsprechend der Anzahl der vereinzelten Kontaktfedern vorgesehenen Anzahl von Federfingern angeordnet ist, die als Stütze für die kammartige Struktur dienen.

Die Stützfeder kann aus geeignetem Material, beispielsweise Kunststoff oder Metall bestehen. Sie stützt sich an den kammartigen Strukturen des Leiterplattenhalters ab, die wiederum die Stütze für die vereinzelten Kontaktfedern bilden.

Eine zudem bevorzugte Ausbildung wird darin gesehen, dass der Schneidgabelhalter aus einem quaderförmigen einseitig offenen Gehäuseteil und einem rahmenartigen an das Gehäuseteil angeformten Abdeckteil besteht, wobei das Gehäuseteil eine Bodenplatte aufweist, die auf den Leiterplattenhalter aufsetzbar und von den Haltedornen des Leiterplattenhalters durchgriffen ist, an parallelen Seitenrandbereichen der Bodenplatte Schneidgabeln gehalten sind, die in Richtung zur offenen Mündung des Gehäuseteils vorragen und unterseitig der Bodenplatte U-förmig umgebogene Kontaktbereiche aufweisen, die federnd an die Kontaktohren der Leiterplatte angelegt sind, und wobei das rahmenartige Abdeckteil die Kontaktfedern der Leiterplatte fensterartig umgibt, wobei in Montagesolllage der Schneidgabelhalter fest mit dem Leiterplattenhalter verbunden ist.

Der Schneidgabelhalter kann in entsprechender Weise auf den Leiterplattenhalter aufgesetzt und mit diesem verbunden werden, wobei die Haltedorne als Stecksicherungselemente dienen können oder aber nach der Montage der Teile aneinander verformt werden können, um einen bleibenden Zusammenhalt der Teile zu sichern. Die U-förmig abgebogenen Endbereiche der Schneidgabeln greifen in die kastenförmigen Lochungen des Leiterplattenhalters ein, in denen die Kontaktohren der Leiterplatte angeordnet sind, so dass eine sichere, federnde Kontaktierung erreicht ist. Das rahmenartige Abdeckteil des Schneidgabelhalters deckt die Endbereiche der Kontaktfedern ab und schützt diese seitlich und auch stirnseitig, wobei der fensterartige Ausschnitt die Einstecköffnung für einen entsprechenden Stecker bildet.

Eine besonders bevorzugte Weiterbildung wird darin gesehen, dass der Adernverteiler eine Stecköffnung für das Anschlusskabel aufweist, wobei neben der Stecköffnung ein Finger schwenkbeweglich angeformt ist, auf den das Kabel mit seinem Ende, aus dem die Kabeladern austreten, aufsteckbar ist, so dass der Finger zwischen den Isoliermantel und das Schirmgeflecht des Anschlusskabels greift, wobei die der Stecköffnung abgewandte Seite des Adernverteilers an zwei parallelen Längsbereichen die Lagerböckchen für die Kabeladern aufweist, und dass an dem dem Finger gegenüberliegenden Bereich des Adernverteilers ein Deckel angelenkt ist, der den Freiraum zwischen Kabel und Einstecköffnung abdeckt.

Durch diese Ausbildung ist es möglich, den abisolierten Endbereich des Anschlusskabels auf den Finger des Adernverteilers aufzustecken, wodurch eine Positionierungshilfe für das Kabel gebildet ist. Der Finger greift dabei in den Raum zwischen dem verbliebenen Isoliermantel und dem Schirmgeflecht des Anschlusskabels. Die Kabeladern ragen weit über das Schirmgeflecht vor. In dieser Position kann also das Kabel gesteckt werden und um die Biegekante des Fingers umgelegt werden und in eine entsprechende Position verbracht werden. Die Kabeladern werden auf die entsprechenden Lagerböckchen aufgelegt, wobei überstehende Bereiche abgetrennt werden können. Durch Schließen des Deckels wird die Position des Anschlusskabels fixiert, wobei der Deckel vorzugsweise in unterschiedlichen Stellungen verriegelbar ist, so dass Kabel unterschiedlichen Durchmessers erfasst und abgedeckt werden können.

Zudem ist bevorzugt vorgesehen, dass das Hilfswerkzeug zum freien Ende keilförmig verjüngt ist und die Oberseite des Adernverteilers entsprechend abgeschrägt ist.

Durch diese Ausbildung ist es möglich, das Hilfswerkzeug unter geringem Kraftaufwand in das Gehäuse einzuschieben und dabei den Adernverteiler mit den auf die Lagerböckchen aufgelegten Adern in die Schneidgabeln einzudrücken. Durch die keilförmige Ausbildung wird das Verschieben und Eindrücken der Adern in die Schneidgabeln gefördert.

Zudem ist bevorzugt vorgesehen, dass die stutzenartigen Halbteile des Hilfswerkzeugs und des Deckelteils am Innenumfang Kontaktflächen aufweisen, die den Schirmabgriff der Abschirmung des Kabels bilden und Konturen, die am Isoliermantel des Kabels anliegen und eine Zugentlastung bilden.

Auch kann vorgesehen sein, dass das Haltemittel für den Zusammenhalt der stutzenartigen Halbteile durch einen diese umgebenden Kabelbinder gebildet ist.

Zudem kann vorgesehen sein, dass am Gehäuse Schnapphaken zur Befestigung der Steckbuchse in einem Fenster eines Bauteiles lösbar befestigt sind.

Solche Schnapphaken können auswechselbar angeordnet sein und dienen zur Befestigung in Fenstern von entsprechenden Bauteilen. Die Schnapphaken sind dabei an die entsprechende Geometrie des entsprechenden Fensters angepasst.

Zusätzlich kann vorgesehen sein, dass der vorderen Stecköffnung des Gehäuses ein Deckel zugeordnet ist.

Ein solcher Deckel stellt eine Staubschutzkappe dar, die beispielsweise lösbar am Gehäuse befestigt sein kann und zum Verschluss der Stecköffnung dient, sofern diese nicht benötigt wird.

Weiterhin kann vorgesehen sein, dass am hinteren Gehäuseendbereich, vorzugsweise unterseitig, ein Zusatzerdanschluss, zum Beispiel ein Anschlusssteckschuh, vorgesehen ist.

Ein solcher Zusatzerdanschluss ist unter Umständen zur Erdung des Gehäuses erforderlich.

Ein bevorzugtes Ausführungsbeispiel ist in der Zeichnung dargestellt und im Folgenden näher beschrieben.

### Es zeigt:

- Figur 1: einen Leiterplattenhalter mit aufgelegter Leiterplatte in Draufsicht;
- Figur 2: desgleichen im Längsschnitt gesehen;
- Figur 3: desgleichen in Schrägansicht;
- Figur 4: ein Schneidgabelhalter in Ansicht von schräg oben gesehen;
- Figur 5: desgleichen von schräg unten gesehen;
- Figur 6: den Schneidgabelhalter in Draufsicht;
- Figur 7: den Schneidgabelhalter in einem Längsschnitt;
- Figur 8: desgleichen im Querschnitt gesehen;
- Figur 9: eine Vormontageposition des Leiterplattenhalters und Schneidgabelhalters;
- Figur 10: die Teile in einer Vormontageposition im Schnitt gesehen;
- Figur 11: die Teile in der Montagesollposition im Schnitt gesehen;
- Figur 12: die Teile in Sollposition in Ansicht von schräg oben gesehen;
- Figur 13: die Teile im Längsschnitt gesehen;
- Figur 14: ein Adernverteiler in einer Vormontageposition in Ansicht;
- Figur 15: desgleichen in einer Zwischenposition;
- Figur 16: desgleichen in einer weiteren Zwischenposition;
- Figur 17: den Adernverteiler in Seitenansicht in einer Zwischenposition;
- Figur 18: den Adernverteiler in einer Endposition;
- Figur 19: das Gehäuse der Steckbuchse mit eingesetztem Leiterplattenhalter und Schneidgabelhalter sowie vor der hinteren Gehäuseöffnung orientiertem Adernverteiler und Hilfswerkzeug, teilweise geschnitten;
- Figur 20: desgleichen bei in die hintere Gehäuseöffnung eingeschobenem Adernverteiler;
- Figur 21: die Einzelelemente bei in einer Vormontagelage ausgerichtetem Hilfswerkzeug;
- Figur 22: desgleichen in Schrägansicht;
- Figur 23: desgleichen bei eingeschobenem Hilfswerkzeug;
- Figur 24: desgleichen im Schnitt gesehen;
- Figur 25: die Steckbuchse in der Endmontagelage in Ansicht;
- Figur 26: eine Variante in der Ansicht gemäß Figur 25;
- Figur 27: die Steckbuchse im Schnitt gesehen.

In den Zeichnungen ist eine Steckbuchse 1 sowie deren Einzelelemente gezeigt. Die Steckbuchse weist ein Gehäuse 2 auf, das vorderseitig eine Stecköffnung 3 für einen entsprechenden Stecker aufweist, wobei in dieser Ausnehmung, die die Stecköffnung 3 bildet, eine Vielzahl von federnden Kontakten 4 vorgesehen sind. Diese federnden Kontakte 4 sind in geeigneter Weise, wie noch später beschrieben wird, mit einer Anschlussleitung 5 elektrisch verbunden.

Die Steckbuchse 1 ist modular aus mehreren Teilen zusammengesetzt. Die Steckbuchse 1 weist einen Leiterplattenhalter 6 aus Kunststoff auf, an dem eine folienartige Leiterplatte 7 befestigt ist. Diese Leiterplatte 7 weist frei gelegte Bereiche auf, welche die Kontaktfedern 4 bilden sowie freigelegte Kontaktohren 8, die in später noch beschriebener Weise mittelbar mit Anschlussadern des Zuleitungskabels 5 verbunden sind. Ferner ist ein Schneidgabelhalter 9 aus Kunststoff vorgesehen, der Schneidgabeln 10 zum Kontaktieren der Anschlussadern der Anschlussleitung 5 aufweist. Diese Schneidgabeln 10 sind mit ihrem Endbereich 11 am Schneidgabelhalter 9 festgelegt und mit den Kontaktohren 8 der Leiterplatte 7 verbindbar. Ferner weist die Steckbuchse 1 das Gehäuse 2 auf, welches aus elektrisch leitfähigem Werkstoff, beispielsweise Zinkdruckguss besteht. In dieses Gehäuse 2 kann der aus dem Leiterplattenhalter 6 samt Leiterplatte 7 und Schneidgabelhalter 9 zusammengesetzte Bestandteil durch eine hintere Öffnung 12 eingeschoben und durch entsprechende Gehäusekonturen lagerichtig positioniert werden. Zusätzlich weist der Schneidgabelhalter Rasthaken 13 und Haltevorsprünge 14 auf, die zur Arretierung am Gehäuse 2 dienen. In der Position, wie sie beispielsweise in Figur 19 ersichtlich ist, liegen die Kontaktfedern 4 frei zugänglich im Bereich der Stecköffnung 3 des Gehäuses 2.

Weiterhin ist ein Adernverteiler 15 aus Kunststoff vorgesehen, in den das Ende des Anschlusskabels 5 einsteckbar ist. Das Anschlusskabel ist in diesem Bereich von seiner Isolierummantelung befreit, so dass in einem Teilbereich die Abschirmung 16 freiliegt und in dem darüber stehenden Bereich die Adern 17 vorstehen. In der Sollposition sind die Adern 17 in Lagerböckchen 18 eingesetzt und so gehalten und positioniert. Sofern der Adernverteiler 15 samt Kabel 5 und positionierten Adern 17 in die hintere Öffnung 12 des Gehäuses 2 eingeschoben wird und lagerichtig über dem Schneidgabelhalter 10 positioniert wird, wie dies in Figur 20 veranschaulicht ist, kann die Kontaktierung der Adern 17 mit den Schneidgabeln 10 sowie die lagerichtige Anordnung erfolgen. Hierzu ist ein Hilfswerkzeug 19 vorgesehen, welches aus elektrisch leitfähigem Werkstoff, beispielsweise ebenso Zinkdruckguss besteht, wie das Gehäuse 2, wobei das Hilfswerkzeug einerseits in die hintere Gehäuseöffnung 12 einschiebbare Montagefinger 20 und andererseits eine Art Deckelteil 21 aufweist, welches in der Montagesolllage einen Teil der hinteren Öffnung 12 des Gehäuses 2 verschließt. In der Montagesolllage, die beispielsweise in Figur 24 veranschaulicht ist, sind durch die Montagefinger 20 des Hilfswerkzeuges 19 der Adernverteiler 15 mit den aufgelegten Adern 17 in die Schneidgabeln 10 des Schneidgabelhalters 9 eingedrückt und in dieser Lage festgehalten.

Schließlich ist noch ein Deckelteil 22 vorzugsweise ebenfalls aus elektrisch leitendem Werkstoff, am Gehäuse 2 schwenkbar gehalten, welches den verbleibenden Freiraum der hinteren Öffnung 12 verschließt. Sowohl das Hilfswerkzeug 19 als auch das Deckelteil 22 weisen stutzenartige Halbteile 23,24 auf, die in Montagesolllage zu einem das Anschlusskabel 5 umgebenden Stutzen angeordnet sind, wobei die Solllage beispielsweise mit einem Haltemittel 25 fixiert wird.

Wie insbesondere aus den Figuren 1 bis 3 ersichtlich, weist der Leiterplattenhalter 6 einen hinteren ebenflächigen ersten Teilbereich auf, der in Figur 1 und 2 rechts ersichtlich ist, auf den die folienartige Leiterplatte 7 aufgelegt ist. An diesem ersten Teilbereich ragen Haltedorne 26 ab, die die Leiterplatte 7 durchgreifen. An den Seitenrandkanten sind Lochungen 27 ausgebildet, in die die von der Leiterplatte 7 in Solllage nach unten abgewinkelten Kontaktohren 8 eingreifen. In der Darstellung gemäß Figur 1 bis 3 sind diese Kontaktohren 8 noch nicht nach unten abgewinkelt. Die spätere Sollposition ist beispielsweise in Figur 11 ersichtlich. Die Lochungen 27 bilden kastenartige Aufnahmen, die nicht nur die Kontaktohren 8 halten, sondern auch später die entsprechenden Enden 11 der Schneidgabeln 10 aufnehmen.

Der Leiterplattenhalter 6 weist zudem einen in Montagesolllage vorderen, nach oben vorragenden zweiten Teilbereich auf, auf dem die Leiterplatte 7 aufliegt. Am vorderen Ende ist eine federnde kammartige Struktur 28 am Leiterplattenhalter 6 angeformt, mittels derer die aus der Leiterplatte 7 separierten Kontaktfedern 4 federnd abgestützt sind. Ferner ist an der Stirnseite des Leiterplattenhalters 6 mindestens ein Haltedorn 29 vorgesehen, der das dortige Ende der Leiterplatte 7 durchgreift und fixiert. Am zweiten Teilbereich des Leiterplattenhalters 6 ist zwischen der kammartigen Struktur 28 und einem Bodenbereich des Leiterplattenhalters 6 eine Stützfeder 30 angeordnet, die eine entsprechend der Anzahl der vereinzelten Kontaktfedern 4 vorgesehene Anzahl von Federfingern bildet, die jeweils den einzelnen Zahn der kammartigen Struktur 28 federnd unterstützt.

Wie aus den Figuren 4 bis 8 besonders deutlich ersichtlich, besteht der Schneidgabelhalter 9 aus einem etwa quaderförmig einseitig, in Figur 4 nach oben offenen Gehäuseteil 31 und einem rahmenartigen, an das Gehäuseteil 31 vorderseitig angeformten Abdeckteil 32. Das Gehäuseteil 31 weist eine Bodenplatte auf, die in Montagesolllage auf den Leiterplattenhalter 6 aufgesetzt ist und von den Haltedornen 26 durchgriffen ist. Die Haltedorne können rastend in die Lochungen eingesetzt sein oder nach dem Aufsetzen des Schneidgabelhalters 9 verpresst werden, so dass eine bleibende Verbindung zwischen den Teilen hergestellt ist. An den parallelen Seitenrandbereichen der Bodenplatte des Gehäuseteils 31 sind die Schneidgabeln 10 in den entsprechenden Ausnehmungen gehalten und ragen in Richtung zur offenen Mündung des Gehäuseteils 31 vor. Unterseitig der Bodenplatte weisen sie U-förmig umgebogene Kontaktbereiche 11 auf, wie insbesondere aus Figur 5 ersichtlich ist. In der Montagesolllage greifen diese federnd an den Kontaktohren 8 an, wie in Figur 11 verdeutlicht, wobei die Kontaktohren 8 gegen die Lochlaibung der entsprechenden Öffnung angepresst gehalten sind.

Das rahmenartige Abdeckteil 32 umgibt die Kontaktfedern 4 fensterartig und überdeckt den entsprechenden Rand des Leiterplattenhalters 6. Dies ist beispielsweise in Figur 12 veranschaulicht.

Der Adernverteiler 15 weist eine Stecköffnung für das Anschlusskabel 5 auf, wobei neben der Stecköffnung ein Finger 33 schwenkbeweglich angeformt ist, der entgegen der Steckrichtung des Kabels 5 abragt. Wie aus der Figurenabfolge der Figuren 14, 15 und 16 ersichtlich, kann das Kabel 5 mit seinem Ende, aus dem die Kabeladern 17 austreten, auf den Finger 33 aufgesteckt werden, so dass der Finger 33 zwischen den Isoliermantel und das Schirmgeflecht 16 des Anschlusskabels 5 greift. Das Kabel kann auf diese Weise zunächst axial zugeführt werden, wie in Figur 14 veranschaulicht und dann in die Position gemäß Figur 16 umgebogen werden, wobei die Sollbiegung durch die Anlenkung des Fingers 33 am Adernverteiler 15 zwingend erfolgt. In dieser Position kann ein am Adernverteiler 15 angelenkter Deckel 34 in Schließlage verbracht werden, wobei je nach Durchmesser des Kabels 5 eine Verrastung in unterschiedlicher Position erfolgt. Dazu sind an gabelartigen Auflagern des Adernverteilers 15 entsprechende Rastkonturen 35 vorgesehen. In diese greifen Rastfinger 36 des Deckels 34 ein.

Die der Stecköffnung abgewandte Seite des Adernverteilers 15 (in Figur 14 unten liegend) weist an zwei parallelen Längsbereichen die Lagerböckchen 18 für die Kabeladern 17 auf. In der Endposition ergibt sich eine Lage, wie sie in Figur 18 gezeigt ist.

Wie aus Figur 19 bis 24 ersichtlich, weist das Hilfswerkzeug 19 Montagefinger 20 auf, die sich zum freien Ende keilförmig verjüngen, während die Oberseite des Adernverteilers 15 eine entsprechende Schrägung 37 aufweist, so dass beim Einschieben der Montagefinger 20 eine Abwärtsbewegung des Adernverteilers 15 und eine Kontaktierung der Adern 17 mit den Schneidgabeln 10 erfolgt.

Die stutzenartigen Halbteile 23 und 24 des Deckelteils 22 beziehungsweise des Hilfswerkzeuges 19 weisen an ihrem Innenumfang Kontaktflächen 38 auf, die mit der Schirmung 16 des Kabels 5 in Kontakt sind, und sie weisen Konturen 39 auf, die sich am Isoliermantel des Kabels 5 abstützen, um eine Zugentlastung zu bilden. In der Montagesolllage ist als Haltemittel 25 für den Zusammenhalt der stutzenartigen Halbteile 23, 24 beispielsweise ein diese umgebender Kabelbinder vorgesehen. Zusätzlich können am Gehäuse 2 Schnapphaken 40 auswechselbar befestigt sein, um die Montage an unterschiedlichen Einbauöffnungen zu ermöglichen. Auch ist vorzugsweise der vorderen Stecköffnung des Gehäuses 2 ein Deckel 41 zugeordnet, der als Staubschutz dient. Schließlich kann am hinteren Ende des Gehäuses 2 vorzugsweise unterseitig ein Zusatzerdanschluss 42 vorgesehen sein, wie in Figur 26 veranschaulicht.

Zur Montage der Einzelteile kann zunächst die flexible Leiterplatte 7 auf den Leiterplattenhalter 6 lagerichtig aufgebracht und durch die angegebenen Mittel vorläufig fixiert werden. Anschließend werden die Ohren 8 nach unten umgebogen, so dass sie in den kastenartigen Öffnungen 27 einliegen. Auf das so vorbereitete Teil kann dann der Schneidgabelhalter 9 aufgesetzt werden und mit dem Leiterplattenhalter 6 zu einer Einheit verbunden werden. Der Montageablauf ist anhand der Figuren 9 bis 12 veranschaulicht. Nachfolgend kann das Kabel 5 in entsprechender Weise mit den Adernverteiler 15 verbunden werden, wie in Figur 14 bis 18 veranschaulicht ist. Es erfolgt dann die Montage der Teile in das Gehäuse 2, wobei zunächst die Einheit aus Leiterplattenhalter 6 und Schneidgabelhalter 9 in die rückwärtige Öffnung 12 des Gehäuses eingeschoben und lagerichtig positioniert wird. Anschließend kann der Adernverteiler 15 samt Kabel in die hintere Gehäuseöffnung 12 eingeschoben werden. Dies ist aus den Figuren 19 und 20 ersichtlich. Nachfolgend kann dann das Hilfswerkzeug 19 in die hintere Öffnung 12 eingeschoben werden, wie aus der Abfolge der Figuren 21 bis 24 ersichtlich ist.

Es wird dann lediglich das Deckelteil 22 in die Schließlage verstellt. Die Steckbuchse 1 ist damit funktionstüchtig.

Die Erfindung ist nicht auf das Ausführungsbeispiel beschränkt, sondern im Rahmen der Offenbarung vielfach variabel.

### Bezugszeichenliste:

1. Steckbuchse
2. Gehäuse
3. Stecköffnung für Stecker
4. Federnde Kontakte
5. Anschlussendung
6. Leiterplattenhalter
7. Leiterplatte
8. Kontaktohren
9. Schneidgabelhalter
10. Schneidgabeln
11. Enden von 10.
12. hintere Öffnung von 2.
13. Rastnasen
14. Haltevorsprünge
15. Adernverteiler
16. Abschirmung
17. Adern
18. Lagerböckchen
19. Hilfswerkzeug
20. Montagefinger
21. Deckelteil v. 19
22. Deckelteil
23. stutzenartiges Halbteil
24. stutzenartiges Halbteil
25. Haltemittel
26. Haltedorne an 6.
27. Lochungen
28. federnde kammartige Struktur
29. Haltedorn
30. Stützfeder
31. Gehäuseteil v. 9.
32. Abdeckteil v. 9.
33. Finger am 15.
34. Deckel am 15.
35. Rastkonturen
36. Rastfinger
37. Schrägung an 15.
38. Kontaktflächen
39. Konturen
40. Schnapphaken
41. Deckel
42. Anschluss

## Patentansprüche

1. Steckbuchse (1) für Telekommunikations- und Datenübertragungssysteme mit einem Gehäuse (2), das eine Stecköffnung (3) für einen Stecker aufweist, mit einer Vielzahl von federnden Kontakten (4), die in die Stecköffnung ragen und die mit einer Anschlussleitung verbindbar sind,
**dadurch gekennzeichnet, dass** die Steckbuchse (1) modular aus zusammensetzbaren Teilen besteht, nämlich
- einem Leiterplattenhalter (6) aus Isolierstoff, an dem eine folienartige Leiterplatte (7) befestigt ist, die freigelegte Bereiche aufweist, welche die Kontaktfedern (4) bilden, und dass die Leiterplatte Kontaktohren (8), die mittelbar mit Anschlussadern (17) eines Zuleitungskabels (5) verbindbar sind, aufweist
- einem Schneidgabelhalter (9) aus Isolierstoff mit Schneidgabeln (10) zum Kontaktieren der Anschlussadern (17), deren Enden am Schneidgabelhalter (9) festgelegt sind und mit den Kontaktohren (8) der Leiterplatte (7) verbindbar sind,
- das Gehäuse (2) vorzugsweise aus elektrisch leitfähigem Werkstoff, in welches der aus dem Leiterplattenhalter (6) samt Leiterplatte (7) und dem Schneidgabelhalter (9) zusammengesetzte Bestandteil durch eine hintere Öffnung (12) einsetzbar ist, so dass an die vorderen Stecköffnung (3) des Gehäuses (2) die Kontaktfedern (4) zugänglich sind,
- einem Adernverteiler (15) aus Isolierstoff, in den ein Anschlusskabel (5) einsteckbar ist, dessen Adern (17) positioniert auf Lagerböckchen (18) des Adernverteilers (15) aufliegen, wobei der Adernverteiler (15) samt Kabel (5) und positionierten Adern (17) in die hintere Öffnung (12) des Gehäuses (2) einschiebbar und lagerichtig über dem Schneidgabelhalter (9) positionierbar ist,
- einem Hilfswerkzeug (19) vorzugsweise aus elektrisch leitfähigem Werkstoff, welches einen Teil der hinteren Öffnung (12) des Gehäuses (2) verschließt und in Montagesolllage den Adernverteiler (15) mit den aufgelegten Adern (17) in die Schneidgabeln (10) des Schneidgabelhalters (9) eindrückt und in dieser Lage hält,
- einem Deckelteil (21) vorzugsweise aus elektrisch leitendem Werkstoff, welches den verbleibenden Freiraum der hinteren Öffnung (12) abdeckt, wobei das Hilfswerkzeug (19) und das Deckelteil (21) stutzenartige Halbteile (23,24) aufweisen, die einander in Montagesolllage zu einem das Anschlusskabel (5) umgebenden Stutzen ergänzend ausgebildet sind,
- einem Haltemittel (25), mittels dessen die stutzenartigen Halbteile (23,24) in Solllage gehalten sind.

2. Steckbuchse nach Anspruch 1,
**dadurch gekennzeichnet, dass** der Leiterplattenhalter (6) einen in Montagesolllage hinteren ebenflächigen ersten Teilbereich aufweist, auf den die folienartige Leiterplatte (7) aufgelegt ist, wobei von dem ersten Teilbereich Haltedorne (26) abragen, die die Leiterplatte (7) durchgreifen, und dass an den Seitenrandkanten Lochungen (27) im ersten Teilbereich vorgesehen sind, in die die von der Leiterplatte (7) nach unten abgewinkelten Kontaktohren (8) eingreifen.

3. Steckbuchse nach Anspruch 1 oder 2,
**dadurch gekennzeichnet, dass** der Leiterplattenhalter (6) einen in Montagesolllage vorderen, nach oben vorragenden zweiten Teilbereich aufweist, auf dem die Leiterplatte (7) aufliegt, der mit einer federnden kammartigen Struktur (28) die separierten Kontaktfedern (4) der Leiterplatte (7) stützt und an dessen Stirnseite mindestens ein Haltedorn (29) vorgesehen ist, der das Ende der Leiterplatte (7) durchgreift und fixiert.

4. Steckbuchse nach Anspruch 3,
**dadurch gekennzeichnet, dass** am zweiten Teilbereich zwischen der kammartigen Struktur (28) und einem Bodenbereich des Leiterplattenhalters (6) eine Stützfeder (30) mit einer entsprechend der Anzahl der vereinzelten Kontaktfedern vorgesehenen Anzahl von Federfingern angeordnet ist, die als Stütze für die kammartige Struktur (28) dienen.

5. Steckbuchse nach einem der Ansprüche 1 bis 4,
**dadurch gekennzeichnet, dass** der Schneidgabelhalter (9) aus einem quaderförmigen einseitig offenen Gehäuseteil (31) und einem rahmenartigen an das Gehäuseteil (31) angeformten Abdeckteil (32) besteht, wobei das Gehäuseteil (31) eine Bodenplatte aufweist, die auf den Leiterplattenhalter (6) aufsetzbar und von den Haltedornen (26) des Leiterplattenhalters (6) durchgriffen ist, an parallelen Seitenrandbereichen der Bodenplatte Schneidgabeln (10) gehalten sind, die in Richtung zur offenen Mündung des Gehäuseteils (31) vorragen und unterseitig der Bodenplatte U-förmig umgebogene Kontaktbereiche (11) aufweisen, die federnd an die Kontaktohren (8) der Leiterplatte (7) angelegt sind, und wobei das rahmenartige Abdeckteil (32) die Kontaktfedern (4) der Leiterplatte (7) fensterartig umgibt, wobei in Montagesolllage der Schneidgabelhalter (9) fest mit dem Leiterplattenhalter (6) verbunden ist.

6. Steckbuchse nach einem der Ansprüche 1 bis 5,
**dadurch gekennzeichnet, dass** der Adernverteiler (15) eine Stecköffnung für das Anschlusskabel (5) aufweist, wobei neben der Stecköffnung ein Finger (33) schwenkbeweglich angeformt ist, auf den das Kabel (5) mit seinem Ende, aus dem die Kabeladern(17) austreten, aufsteckbar ist, so dass der Finger (33) zwischen den Isoliermantel und das Schirmgeflecht (16) des Anschlusskabels (5) greift, wobei die der Stecköffnung abgewandte Seite des Adernverteilers (15) an zwei parallelen Längsbereichen die Lagerböckchen (18) für die Kabeladern (17) aufweist, und dass an dem dem Finger (33) gegenüberliegenden Bereich des Adernverteilers (15) ein Deckel (34) angelenkt ist, der den Freiraum zwischen Kabel (5) und Einstecköffnung abdeckt.

7. Steckbuchse nach einem der Ansprüche 1 bis 6,
**dadurch gekennzeichnet, dass** das Hilfswerkzeug (19) zum freien Ende keilförmig verjüngt ist und die Oberseite des Adernverteilers (15) entsprechend abgeschrägt ist.

8. Steckbuchse nach einem der Ansprüche 1 bis 7,
**dadurch gekennzeichnet, dass** die stutzenartigen Halbteile (23,24) des Hilfswerkzeugs (19) und des Deckelteils (22) am Innenumfang Kontaktflächen (38) aufweisen, die den Schirmabgriff der Abschirmung (16) des Kabels (5) bilden und Konturen (39), die am Isoliermantel des Kabels (5) anliegen und eine Zugentlastung bilden.

9. Steckbuchse nach einem der Ansprüche 1 bis 8,
**dadurch gekennzeichnet, dass** das Haltemittel (25) für den Zusammenhalt der stutzenartigen Halbteile (23,24) durch einen diese umgebenden Kabelbinder gebildet ist.

10. Steckbuchse nach einem der Ansprüche 1 bis 9,
**dadurch gekennzeichnet, dass** am Gehäuse (2) Schnapphaken (40) zur Befestigung der Steckbuchse (1) in einem Fenster eines Bauteiles lösbar befestigt sind.

11. Steckbuchse nach einem der Ansprüche 1 bis 10,
**dadurch gekennzeichnet, dass** der vorderen Stecköffnung (3) des Gehäuses (2) ein Deckel (41) zugeordnet ist.

12. Steckbuchse nach einem der Ansprüche 1 bis 11,
**dadurch gekennzeichnet, dass** am hinteren Gehäuseendbereich, vorzugsweise unterseitig, ein Zusatzerdanschluss (42), zum Beispiel ein Anschlusssteckschuh, vorgesehen ist.

## Claims

1. A socket (1) for telecommunication and data transmission systems, having a housing (2) comprising an insertion opening (3) for a plug, having a plurality of resilient contacts (4) that protrude into the insertion opening and can be connected to a connecting wire,
**characterised in that** the socket (1) consists of modular parts, namely
- a PCB base (6) made from insulating material, on which a film-type printed circuit board (7) is fixed, which has exposed regions forming the contact springs (4), **and in that** the printed circuit board comprises contact lugs (8), which can be indirectly connected to connecting wires (17) of a main cable (5),
- a piercing prong holder (9) made from insulating material with piercing prongs (10) for contacting the connecting wires (17), the ends of which are fixed to the piercing prong holder (9) and can be connected to the contact lugs (8) of the printed circuit board (7),
- the housing (2), preferably made from electrically conductive material, into which the component assembled from the PCB base (6) together with the printed circuit board (7) and the piercing prong holder (9) can be inserted through a rear opening (12), so that the contact springs (4) are accessible at the front insertion opening (3) of the housing (2),
- a wire distributor (15) made of insulating material, into which a connecting cable (5) can be inserted, the wires (17) of which lie positioned on bearing blocks (18) of the wire distributor (15), it being possible to insert the wire distributor (15) together with the cable (5) and positioned wires (17) into the rear opening (12) of the housing (2) and to position them in the correct position above the piercing prong holder (9),
- an auxiliary tool (19), preferably made of an electrically conductive material, which closes a part of the rear opening (12) of the housing (2) and in the set assembly position pushes the wire distributor (15) with the positioned wires (17) into the piercing prongs (10) of the piercing prong holder (9) and holds it in this position,
- a cover part (21), preferably made of electrically conductive material, which covers the remaining space of the rear opening (12), with the auxiliary tool (19) and the cover part (21) comprising lug-type half-parts (23, 24), which in the set assembly position have a complementary design to form an adapter surrounding the connecting cable (5),
- a retention means (25), by means of which the lug-type half-parts (23, 24) are held in the set position.

2. A socket according to Claim 1,
**characterised in that** the PCB base (6) comprises a planar first sub-region at the rear in the set assembly position, onto which the foil-type printed circuit board (7) is placed, with retaining pins (26) rising from the first sub-region, which pass through the printed circuit board (7), **and in that** perforations (27) in the first sub-region are provided on the side edges, into which the contact lugs (8) bent down from the printed circuit board (7) engage.

3. A socket according to Claim 1 or 2,
**characterised in that** the PCB base (6) comprises a second, upwardly protruding sub-region at the front in the set assembly position, on which the printed circuit board (7) lies, which by a resilient comb-type structure (28) supports the separated contact springs (4) of the printed circuit board (7) and on the end of which at least one retaining pin (29) is provided, which passes through and fixes the end of the printed circuit board (7).

4. A socket according to Claim 3,
**characterised in that** a support spring (30) having a number of spring fingers corresponding to the number of individual contact springs and serving as a support for the comb-type structure (28) is disposed on the second sub-region between the comb-type structure (28) and a base region of the PCB base (6).

5. A socket according to one of Claims 1 to 4,
**characterised in that** the piercing prong holder (9) consists of a cuboidal housing part (31) open on one side and a frame-type cover part (32) moulded onto the housing part (31), where the housing part (31) comprises a base plate that can be placed onto the PCB base (6) and is pierced by the retaining pins (26) of the PCB base (6), piercing prongs (10) are retained at parallel edge regions of the base plate, and project towards the open aperture of the housing part (31) and comprise contact regions (11) bent in a U shape on the lower surface of the base plate, which are resiliently connected to the contact lugs (8) of the printed circuit board (7), and where the frame-type cover part (32) surrounds the contact springs (4) of the printed circuit board (7) in the manner of a window, in the set assembly position the piercing prong holder (9) being securely connected to the PCB base (6).

6. A socket according to one of Claims 1 to 5,
**characterised in that** the wire distributor (15) comprises an insertion opening for the connecting cable (5), whereby next to the insertion opening a finger (33) is pivotally moulded, onto which the cable (5) can be placed by its end from which the cable wires (17) exit, so that the finger (33) engages between the insulating sheath and the braided shield (16) of the connecting cable (5), with the side of the wire distributor (15) remote from the insertion opening comprising the bearing blocks (18) for the cable wires (17) at the two parallel longitudinal regions,
**and in that** a cover (34), which covers the space between the cable (5) and the insertion opening, is hinged at the region of the wire distributor (15) opposite the finger (33).

7. A socket according to one of Claims 1 to 6,
**characterised in that** the auxiliary tool (19) is tapered in a wedge shape at the free end and the upper surface of the wire distributor (15) is correspondingly slanted.

8. A socket according to one of Claims 1 to 7,
**characterised in that** the lug-type half-parts (23, 24) of the auxiliary tool (19) and of the cover part (22) respectively comprise contact surfaces (38) on the inner circumference, which form the shield tap of the shielding (16) of the cable (5) and contours (39), which rest against the insulating sheath of the cable (5) and form a strain relief.

9. A socket according to one of Claims 1 to 8,
**characterised in that** the retention means (25) for holding together the lug-type half-parts (23, 24) is formed by a cable fastener surrounding them.

10. A socket according to one of Claims 1 to 9,
**characterised in that** detent hooks (40) for fastening the socket (1) in a window of a component are detachably fixed to the housing (2).

11. A socket according to one of Claims 1 to 10,
**characterised in that** a cover (41) is associated with the front insertion opening (3) of the housing (2).

12. A socket according to one of Claims 1 to 11,
**characterised in that** a supplementary ground terminal (42), for example a cable shoe, is provided at the rear housing region, preferably on its lower surface.

## Revendications

1. Fiche femelle (1) pour systèmes de télécommunication et de transmission de données avec un boîtier (2) qui présente une ouverture d'enfichage (3) pour une fiche mâle, avec une pluralité de fils de contact (4) qui font saillie dans l'ouverture d'enfichage et qui peuvent être reliés à une ligne de raccordement,
**caractérisée en ce que** la fiche femelle (1) est composée selon le principe modulaire de pièces pouvant être assemblées, à savoir
- d'un support de carte à circuit imprimé (6) en matériau isolant sur lequel est fixée une carte à circuit imprimé (7) sous forme de film qui présente des zones découvertes qui forment les ressorts de contact (4) et que la carte à circuit imprimé présente des oreilles de contact (8) qui peuvent être reliées indirectement à des fils de raccordement (17) d'un câble d'amenée (5),
- d'un support de fourches coupantes (9) en matériau isolant avec des fourches coupantes (10) servant à contacter les fils de raccordement (17), dont les extrémités sont fixées au support de fourches coupantes (9) et peuvent être reliées aux oreilles de contact (8) de la carte à circuit imprimé (7),
- du boîtier (2) dé préférence en matériau conducteur de l'électricité, dans lequel l'élément composé du support de carte à circuit imprimé (6) avec carte à circuit imprimé (7) et du support de fourches coupantes (9) peut être inséré à travers une ouverture arrière (12) de façon que les ressorts de contact (4) soient accessibles à l'ouverture d'enfichage avant (3) du boîtier (2),
- d'un répartiteur de fils (15) en matériau isolant dans lequel un câble de raccordement (5) peut être enfiché, dont les fils (17) sont positionnés sur des supports (18) du répartiteur de fils (15), le répartiteur de fils (15) avec câble (5) et fils (17) positionnés pouvant être inséré dans l'ouverture arrière (12) du boîtier (2) et correctement positionné au-dessus du support de fourches coupantes (9),
- d'un outil auxiliaire (19) de préférence en matériau conducteur de l'électricité, lequel ferme une partie de l'ouverture arrière (12) du boîtier (2) et, en position de montage nominale, enfonce le répartiteur de fils (15) avec les fils (17) posés dessus dans les fourches coupantes (10) du support de fourches coupantes (9) et les maintient dans cette position,
- d'une partie couvercle (21) de préférence en matériau conducteur de l'électricité, laquelle recouvré l'espace libre restant de l'ouverture arrière (12), l'outil auxiliaire (19) et la partie couvercle (21) présentant des demi-pièces (23, 24) en forme de manchon qui, en position de montage nominale, se complètent pour former un manchon entourant le câble de raccordement (5),
- d'un moyen de maintien (25) au moyen duquel les demi-pièces (23, 24) en forme de manchon sont maintenues en position nominale.

2. Fiche femelle selon la revendication 1,
**caractérisée en ce que** le support de carte à circuit imprimé (6) présente une première partie arrière en position de montage nominale, à surface plane, sur laquelle repose la carte à circuit imprimé (7) sous forme de film, de laquelle première partie font saille des broches de maintien (26) qui traversent la carte à circuit imprimé (7), et que sont prévues sur les bords extérieurs latéraux des perforations (27) dans la première partie dans lesquelles s'engagent les oreilles de contact (8) coudées vers le bas.

3. Fiche femelle selon la revendication 1 ou 2,
**caractérisée en ce que** le support de carte à circuit imprimé (6) présente une deuxième partie avant en position de montage nominale, faisant saillie vers le haut, sur laquelle repose la carte à circuit imprimé (7), qui soutient par une structure en peigne élastique (28) les ressorts de contact (4) séparés de la carte à circuit imprimé (7) et sur la face frontale de laquelle est prévue au moins une broche de maintien (29) qui passe à travers l'extrémité de la carte à circuit imprimé (7) et la fixe.

4. Fiche femelle selon la revendication 3,
**caractérisée en ce que** qu'un ressort de soutien (30) avec un nombre prévu de doigts de ressort correspondant au nombre des ressorts de contact séparés, servant de soutien pour la structure en peigne (28), est disposé sur la deuxième partie entre la structure en peigne (28) et une partie de fond du support de carte à circuit imprimé (6).

5. Fiche femelle selon l'une des revendications 1 à 4,
**caractérisée en ce que** le support de fourches coupantes (9) est composé d'une partie boîtier (31) parallélépipédique ouverte d'un côté et d'une partie de recouvrement (32) en forme de cadre formée sur la partie boîtier (31), la partie boîtier (31) présentant une plaque de fond qui peut être posée sur le support de carte à circuit imprimé (6) et qui est traversée par les broches de maintien (26) du support de carte à circuit imprimé (6), des fourches coupantes (10) étant maintenues dans des zones marginales latérales parallèles de la plaque de fond, lesquelles fourches coupantes (10) font saillie en direction de l'embouchure ouverte de la partie boîtier (31) et présentent du côté inférieur de la plaque de base des zones de contact (11) recourbées en U qui sont appliquées élastiquement sur les oreilles de contact (8) de la carte à circuit imprimé (7), et la partie de recouvrement (32) en forme de cadre entourant à la manière d'une fenêtre les ressorts de contact (4) de la carte à circuit imprimé (7), le support de fourches coupantes (9) étant relié de manière fixe au support de carte à circuit imprimé (6) en position de montage nominale.

6. Fiche femelle selon l'une des revendications 1 à 5,
**caractérisée en ce que** le répartiteur de fils (15) présente une ouverture d'enfichage pour le câble de raccordement (5), un doigt (33) étant formé avec possibilité de pivotement à côté de l'ouverture d'enfichage, sur lequel le câble (5) peut être enfiché par son extrémité de laquelle sortent les fils de câble (17) de façon que le doigt (33) s'engage entre la gaine isolante et la tresse de blindage (16) du câble de raccordement (5), le côté du répartiteur de fils (15) opposé à l'ouverture d'enfichage présentant dans deux zones longitudinales parallèles les supports (18) pour les fils de câble (17), et qu'un couvercle (34) qui recouvre l'espace libre entre câble (5) et ouverture d'enfichage est articulé dans la zone du répartiteur de fils (15) opposée au doigt (33).

7. Fiche femelle selon l'une des revendications 1 à 6,
**caractérisée en ce que** l'outil auxiliaire (19) est effilé en forme de coin et le côté supérieur du répartiteur de fils (15) biseauté de façon correspondante.

8. Fiche femelle selon l'une des revendications 1 à 7,
**caractérisée en ce que** les demi-pièces (23, 24) en forme de manchon de l'outil auxiliaire (19) et de la partie couvercle (21) présentent sur la circonférence extérieure des surfaces de contact (38) qui forment la prise de blindage du blindage (16) du câble (5) et des contours (39) qui s'appliquent sur la gaine isolante du câble (5) et forment un dispositif de décharge de traction.

9. Fiche femelle selon l'une des revendications 1 à 8,
**caractérisée en ce que** le moyen de maintien (25) servant à maintenir ensemble les demi-pièces (23, 24) en forme de manchon est formé par un serre-câble entourant celles-ci.

10. Fiche femelle selon l'une des revendications 1 à 9,
**caractérisée en ce que** des crochets encliquetables (40) servant à la fixation de la fiche femelle (1) dans une fenêtre d'un composant sont fixées de manière amovible sur le boîtier (2).

11. Fiche femelle selon l'une des revendications 1 à 10,
**caractérisée en ce qu'**un couvercle (41) est associé à l'ouverture d'enfichage avant (3) du boîtier (2).

12. Fiche femelle selon l'une des revendications 1 à 11,
**caractérisée en ce qu'**une prise de terre supplémentaire (42), par exemple une cosse enfichable, est prévue à l'arrière du boîtier, de préférence du côté inférieur.
